# EUROPÄISCHE PATENTSCHRIFT

(11) **EP 3 117 148 B1**
(45) Veröffentlichungstag und Bekanntmachung des Hinweises auf die Patenterteilung: **06.06.2018**
(21) Anmeldenummer: 15719643.7
(22) Anmeldetag: 17.04.2015
(51) Int. Cl.: F23R 3/10, F23R 3/42, F23M 20/00, F23R 3/28

(54) **BRENNERANORDNUNG MIT RESONATOR**
BURNER ARRANGEMENT WITH RESONATOR
SYSTÈME DE COMBUSTION AVEC RÉSONATEUR

(30) Priorität: 19.05.2014 DE 102014209446
(43) Veröffentlichungstag der Anmeldung: 18.01.2017
(73) Patentinhaber: Siemens Aktiengesellschaft, 80333 München (DE)
(72) Erfinder: BECK, Christian, 45131 Essen (DE); DEISS, Olga, 40627 Düsseldorf (DE); FLOHR, Patrick Ronald, 45478 Mülheim a.d. Ruhr (DE); KNÖDLER, Anna, 45479 Mülheim an der Ruhr (DE)
(86) Internationale Anmeldenummer: PCT/EP2015/058407
(87) Internationale Veröffentlichungsnummer: WO 2015/176887

(56) Entgegenhaltungen:
- DE-A1-102010 016 547
- US-A- 4 122 674
- US-A1- 2012 180 495
- US-B1- 8 438 851

## Beschreibung

Die vorliegende Erfindung betrifft eine Brenneranordnung mit einer Brennkammer, einer Vielzahl von in die Brennkammer mündenden Mischkanälen, in denen während des bestimmungsgemäßen Betriebs eingeleitete Verbrennungsluft und eingeleiteter Brennstoff gemischt werden, und zumindest einem Resonator, der ein definiertes Resonatorvolumen und Resonatoröffnungen aufweist.

Brenneranordnungen sind im Stand der Technik in unterschiedlichen Ausgestaltungen bekannt. Während des Betriebs einer Brenneranordnung, wie beispielsweise einer solchen einer Gasturbine, entstehen in der Brennkammer thermoakustisch induzierte Verbrennungsschwingungen. Diese können Komponenten der Brenneranordnung zu Schwingungen anregen. Fällt dabei eine anregende Schwingung mit einer Resonanzfrequenz der Brenneranordnung oder ihrer Komponenten zusammen, so kann es zu zur Zerstörung von Bauteilen kommen. Die Anregung der Brenneranordnung und ihrer Komponenten im Bereich solcher Resonanzfrequenzen muss entsprechend vermieden werden.

Es ist bereits bekannt, die akustischen Eigenschaften von Brenneranordnungen und ihrer Komponenten durch den Einbau von Resonatoren zu verändern, die nach dem Helmholtz-Prinzip arbeiten. So offenbart beispielsweise die Druckschrift EP 2 559 942 A1 einen Resonator, der in der Brennkammerhaube oder im Bereich der Kühlluftzuführung angeordnet ist. Ein Nachteil einer solchen Anordnung besteht allerdings darin, dass die Dämpfung nicht unmittelbar am Entstehungsort der Schwingung im Bereich der Brennkammer erfolgt und damit eine geringe Effizienz aufweist.

Auch ist es bekannt, Resonatoren direkt am Umfang der Brennkammerwand zu platzieren. Dies ermöglicht eine effektive Dämpfung im Bereich der Wärmefreisetzung. Jedoch müssen derartige Resonatoren mit einem großen Kühlluftvolumenstrom gekühlt werden. Diese Luft steht dem Verbrennungsprozess nicht mehr direkt zur Verfügung, was zu höheren NOx-Emissionen führt.

Zur Verringerung dieses Problems schlägt die EP 1 792 123 B1 vor, Verdichterluft durch in die Brennkammerwand integrierte Resonatorvorrichtungen in die Brennkammer zu leiten. Der Vorteil dieser Konstruktion besteht in der Kopplung von Wandkühlung und Resonatorspülung sowie in der Integration von Mittel- und Hochfrequenzresonatoren in der Brennkammerwand. Nachteilig ist allerdings die doppelwandige Ausführung der Brennkammerwand, was einen großen konstruktiven Aufwand sowie hohe Kosten nach sich zieht.

Die Druckschrift EP 1 481 195 B1 schlägt vor, Resonatoren zwischen einer Brennstoffeinleitungsposition und der Brennkammer anzuordnen. Dies stellt allerdings eine direkte Beeinflussung des Brennstoffmassenstroms dar, was als nachteilig angesehen wird. Darüber hinaus sind derart ausgebildete Resonatoren nicht zur Abdeckung eines breiten Frequenzbereiches geeignet.

Die EP 0 597 138 A1 beschreibt eine Gasturbinenbrennkammer, die im Bereich des Brennkammereintritts in Umfangsrichtung verteilt angeordnete und luftgespülte Resonatoren aufweist. Auch hier ergibt sich allerdings das Problem, dass die Kühlluft nicht direkt der Verbrennung zur Verfügung steht und sich somit die NOx-Emissionen erhöhen. Aus der Patentschrift US 8 438 851 B1 ist eine weitere Brenneranordung bekannt. In einer Stirnwand sind ein Brennstoffplenum und ein Kühlfluidplenum angeordnet.

Ausgehend von diesem Stand der Technik ist es eine Aufgabe der vorliegenden Erfindung, eine Brenneranordnung der eingangs genannten Art mit alternativem Aufbau zu schaffen. Zur Lösung dieser Aufgabe schafft die vorliegende Erfindung eine Brenneranordnung der eingangs genannten Art, wie in den Patentansprüchen definiert. Dabei sind die Mischkanäle durch Mischrohre gebildet, die sich axial durch einen Ringraum erstrecken, der zwischen einer rohrförmigen Außenwand, einer radial von der Außenwand beabstandet angeordneten rohrförmigen Innenwand, einer stromaufwärts angeordneten ringförmigen Stirnplatte und einer stromabwärts angeordneten ringförmigen Stirnplatte definiert ist, wobei die Stirnplatten mit Durchgangsöffnungen versehen sind, welche die Mischrohre aufnehmen und/oder fortsetzen, dass die Resonatoröffnungen des zumindest einen Resonators als Luftkanäle ausgebildet sind, die sich durch zumindest eine der Stirnplatten erstrecken, und dass das Resonatorvolumen des zumindest einen Resonators durch zumindest einen Teil des Ringraums gebildet ist.

Der Aufbau der erfindungsgemäßen Brenneranordnung ist zum einen dahingehend von Vorteil, dass dank der Tatsache, dass die Mischkanäle nicht durch einen massiven Düsenträger sondern durch einzelne Mischrohre gebildet werden, Material, Kosten und Gewicht eingespart werden können. Gleichzeitig wird der Ringraum als Resonatorvolumen für den zumindest einen Resonator genutzt, womit ein Resonator mit einem einfachen und preiswerten Aufbau gebildet wird. Der Resonator ist benachbart zur Brennkammer angeordnet, so dass er unmittelbar am Entstehungsort der Schwingungen und damit effektiv wirkt. Darüber hinaus ist er an der Kaltseite der Brenneranordnung vorgesehen, weshalb er keiner Kühlung bedarf.

Gemäß der vorliegenden Erfindung ist zwischen der stromaufwärts angeordneten Stirnplatte und der stromabwärts angeordneten Stirnplatte zumindest eine ringförmige Trennplatte vorgesehen, welche die Mischrohre aufnehmende Durchgangsöffnungen aufweist und den Ringraum in Teilringräume unterteilt. Dank einer solchen Trennplatte kann das Resonatorvolumen des zumindest einen Resonators exakt eingestellt werden.

Gemäß der vorliegenden Erfindung weist sowohl die stromaufwärts angeordnete Stirnplatte als auch die stromabwärts angeordnete Stirnplatte Luftkanäle auf, so dass die Teilringräume Resonatorvolumina von zumindest zwei Resonatoren definieren, die einerseits in dem kalten Plenumraum und andererseits in die heiße Brennkammer auf verschiedene Frequenzen wirken. So kann der dem Plenumraum zugewandte Resonator beispielsweise auf Druckschwankungen des Verdichters wirken.

Vorteilhaft ist die zumindest eine Trennplatte mit einer Vielzahl von Spülluftkanälen versehen, durch die Kaltluft in zumindest einen der Brennkammer zugewandten Resonator eintreten und diesen spülen kann. Die Kaltluft verhindert auch ein Eintreten heißer Verbrennungsgase in den Resonator.

Vorteilhaft weist der zwischen der zumindest einen Trennplatte und der stromabwärts angeordneten Stirnplatte definierte Teilringraum ein kleineres Volumen als derjenige Teilringraum auf, der zwischen der stromaufwärts angeordneten Stirnplatte und der Trennplatte definiert ist. Damit ist der Resonator mit dem kleineren Resonatorvolumen als Hochfrequenzresonator direkt benachbart zur Brennkammer angeordnet, um die in der Brennkammer vorrangig auftretenden Hochfrequenzschwingungen zu dämpfen. Der benachbart zur stromaufwärts angeordneten Stirnplatte vorgesehene zweite Resonator mit dem größeren Resonatorvolumen ist hingegen als Mittelfrequenzresonator ausgebildet.

Bevorzugt beträgt das Volumen des zwischen der Trennplatte und der stromabwärts angeordneten Stirnplatten definierten Teilringraums nicht mehr als 20 % des Volumens desjenigen Teilringraums, der zwischen der stromaufwärts angeordneten Stirnplatte und der Trennplatte definiert ist. Mit dieser Größenaufteilung wurden sehr gute Ergebnisse erzielt.

Gemäß einer Variante der vorliegenden Erfindung ist der zwischen der zumindest einen Trennplatte und der stromabwärts angeordneten Stirnplatte definierte Teilringraum durch sich radial erstreckende Trennwände in eine Mehrzahl von Kammern unterteilt. Mit anderen Worten ist der zuvor beschriebene Resonator, der benachbart zur Brennkammer angeordnet ist, nochmals in eine Vielzahl kleinerer Resonatoren unterteilt. Die in der stromabwärts angeordneten Stirnplatte vorgesehenen Luftkanäle, welche die Resonatoröffnungen dieser Resonatoren bilden, können von Resonator zu Resonator in Bezug auf ihre Anzahl und ihren Durchmesser nach Bedarf variieren.

Das Volumen der Kammern ist vorteilhaft verschieden, um unterschiedliche Frequenzbereiche gezielt abdecken zu können.

Gemäß einer Ausgestaltung der vorliegenden Erfindung ist die stromaufwärts angeordnete Stirnplatte als eine die Mischrohre aufnehmende und deren Gewicht tragende Trägerplatte ausgebildet, die beispielsweise an einer Flanschplatte befestigt ist, mit der die gesamte Brenneranordnung an einem Maschinengehäuse oder dergleichen befestigt wird.

Weitere Merkmale und Vorteile der vorliegenden Erfindung werden anhand der nachfolgenden Beschreibung einer Brenneranordnung gemäß einer Ausführungsform der vorliegenden Erfindung unter Bezugnahme auf die beiliegende Zeichnung deutlich. Darin ist
Figur 1 eine schematische Schnittansicht einer Brenneranordnung gemäß einer Ausführungsform der vorliegenden Erfindung;
Figur 2 eine Schnittansicht einer Mischrohranordnung der in Figur 1 dargestellten Brenneranordnung;
Figur 3 eine Teilrückansicht der in Figur 2 dargestellten Mischrohranordnung;
Figur 4 eine Ansicht einer Trennplatte der in Figur 2 dargestellten Mischrohranordnung; und
Figur 5 eine Ansicht einer stromabwärts angeordneten Stirnplatte der in Figur 2 dargestellten Mischrohranordnung.

Die Figuren zeigen eine Brenneranordnung 1 gemäß einer Ausführungsform der vorliegenden Erfindung bzw. Komponenten derselben. Die Brenneranordnung 1 umfasst eine Brennkammer 2, einen zentral angeordneten Pilotbrenner 3, eine Mischrohranordnung 4 mit einer Vielzahl von Mischrohren 5, die in die Brennkammer 2 münden, eine Vielzahl von Brennstoffinjektoren 6, die bis zu einer geeigneten Position in die Mischrohre 5 ragen, und eine Montageplatte 7, welche die Mischrohranordnung 4 aufnimmt und dazu dient, die Brenneranordnung 1 an einem nicht näher dargestellten Maschinengehäuse zu befestigen.

Die Mischrohranordnung 4 umfasst eine rohrförmige Außenwand 8, eine radial von der Außenwand 8 beabstandet angeordnete rohrförmige Innenwand 9, eine stromaufwärts angeordnete ringförmige Stirnplatte 10 und eine stromabwärts angeordnete Stirnplatte 11, die einen Ringraum 12 definieren, durch den sich die Mischrohre 5 in axialer Richtung erstrecken. Ferner umfasst die Mischrohranordnung 4 eine ringförmige Trennplatte 13, die den Ringraum 12 in zwei Teilringräume 14 und 15 unterteilt. Der zwischen der Trennplatte 13 und der stromabwärts angeordneten Stirnplatte 11 definierte Teilringraum 15 weist ein wesentlich kleineres Volumen als der Teilringraum 14 auf, der zwischen der stromaufwärts angeordneten Stirnplatte 10 und der Trennplatte 13 definiert ist. Vorliegend entspricht das Volumen des Teilringraums 15 etwa 1/10 des Teilringraums 14.

Die stromaufwärts angeordnete Stirnplatte 10 umfasst eine Vielzahl von Durchgangsöffnungen 16, welche die Mischrohre 5 aufnehmen und/oder fortsetzen. Die Durchgangsöffnungen 16 definieren vorliegend zwei Lochkreise mit voneinander verschiedenen Lochkreisdurchmessern, wobei die Durchgangslöcher 16 des ersten Lochkreises und die Durchgangslöcher 16 des zweiten Lochkreises in radialer Richtung versetzt zueinander angeordnet sind. Ferner weist die Stirnplatte 10 eine Vielzahl von Luftkanälen 17 auf, die sich in axialer Richtung erstrecken und über die Ringfläche der Stirnplatte 10 verteilt angeordnet sind. Vorliegend sind 45 Luftkanäle 17 mit einem Durchmesser von jeweils 5 mm vorgesehen, um nur ein Beispiel zu nennen. Es sollte jedoch klar sein, dass Anzahl und Durchmesser der Luftkanäle 17 nach Bedarf variiert werden können. Die Stirnplatte 10 bildet die Trägerplatte der gesamten Mischrohranordnung 4, weshalb sie entsprechend massiv ausgebildet ist. An der Stirnplatte 10 ist eine Montageeinrichtung 18 befestigt, die dazu dient, die Mischrohranordnung 4 an der Montageplatte 7 der Brenneranordnung 1 zu befestigen.

Die Trennplatte 13 ist analog zur Stirnplatte 10 mit Durchgangsöffnungen 19 versehen, die mit den Durchgangsöffnungen 16 der Stirnplatte 10 in axialer Richtung fluchten. Ferner ist die Trennplatte 13 mit einer Vielzahl von Spülluftkanälen 20 versehen, die verteilt über die Ringfläche der Trennplatte 13 angeordnet sind und den Teilringraum 14 mit dem Teilringraum 15 strömungstechnisch verbinden. Vorliegend sind 500 Spülluftkanäle 20 mit einem Durchmesser im Bereich von 1 - 1,3 mm in der Trennplatte 13 ausgebildet, um nur ein Beispiel zu nennen, wobei die Anzahl und die Durchmesser der Spülluftkanäle 20 nach Bedarf variieren können. Darüber hinaus sind an der Trennplatte 13 sich radial erstreckende Trennwände 21 ausgebildet, die den Teilringraum 15 in eine Mehrzahl von Kammern 22 unterteilen, die voneinander verschiedene Volumina aufweisen.

Die stromabwärts angeordnete Stirnplatte 11 umfasst analog zu der Stirnplatte 10 und der Trennplatte 13 Durchgangsöffnungen 23, die axial mit den Durchgangsöffnungen 16 der Stirnplatte 10 und den Durchgangsöffnungen 19 der Trennplatte 13 fluchten. Ferner sind in der Stirnplatte 11 sich axial erstreckende Luftkanäle 24 ausgebildet, die den Teilringraum 15 mit der Brennkammer 2 strömungstechnisch verbinden.

Im montierten Zustand liegen die Trennwände 21 der Trennplatte 13 unter Bildung der zuvor genannten Kammern 22 an der Stirnplatte 11 an. Die Kammern 22 definieren jeweils Resonatorvolumina von Hochfrequenzresonatoren, deren Resonatoröffnungen durch die Luftkanäle 24 gebildet werden, die den Teilringraum 15 mit der Brennkammer 2 verbinden. Aufgrund der Tatsache, dass die Volumina der einzelnen Kammern 22 verschieden gewählt sind, dämpfen die Hochfrequenzresonatoren verschiedene Frequenzen. So können, um nur ein Beispiel zu nennen, Hochfrequenzresonatoren vorgesehen sein, die Frequenzen zwischen 1000 Hz und 5000 Hz dämpfen. Die Anzahl und die Durchmesser der pro Kammer vorgesehenen Luftkanäle 17 variiert bedarfsgerecht in Abhängigkeit von den zu dämpfenden Frequenzen. Die in der Trennplatte 13 vorgesehenen Spülluftkanäle 20 definieren für die Hochfrequenzresonatoren Spülluftöffnungen, die zum einen ein Eintreten von Heißluft in den Teilringraum 14 verhindern und zum anderen für eine ausreichende Kühlung sorgen.

Der Teilringraum 14 definiert das Resonatorvolumen eines auf den kalten Plenumraum wirkenden Mittelfrequenzresonators, dessen Resonatoröffnungen die Luftkanäle 17 der Stirnplatte 10 bilden. Für den Mittelfrequenzresonator sorgen die Spülluftkanäle 20, die in der Trennplatte 13 ausgebildet sind, für eine Verbreiterung des zu dämpfenden Frequenzbereichs. Das Resonatorvolumen des Mittelfrequenzresonators kann beispielsweise derart gewählt sein, dass sich eine Resonatorfrequenz im Bereich von 170 Hz einstellt.

Ein wesentlicher Vorteil der zuvor beschriebenen Brenneranordnung 1 besteht darin, dass eine Vielzahl von Resonatoren integral mit der Mischrohranordnung 4 ausgebildet ist. Damit wird eine effektive Dämpfung bei stark unterschiedlichen Frequenzen erzielt, die ohne zusätzlichen Bauraum auskommt und mit geringen Kosten einhergeht.

Die Resonatoren stellen sowohl stromaufwärts als auch stromabwärts Dämpfung bereit, wodurch Beschädigungen von Komponenten verhindert werden können. Dank der Aufteilung der Resonatoren in einen Mittelfrequenzresonator und eine Vielzahl von Hochfrequenzresonatoren und Dank der Wahl der Anordnung der Resonatoren wird Dämpfung jeweils dort bereitgestellt, wo sie unmittelbar benötigt wird. Der Mittelfrequenzresonator wirkt an der Kaltseite in Richtung des Plenum-raums auf tieffrequente Druckschwankungen, während die Hochfrequenzresonatoren auf hochfrequente Druckschwankungen in der Brennkammer wirken.

Der Mittelfrequenzresonator ist über die in der Trennplatte 13 vorgesehenen Spülluftkanäle 20 mit den Hochfrequenzresonatoren gekoppelt. Besonders daran ist, dass diese Kopplung nicht die Frequenzen der einzelnen Resonatoren beeinflusst. Vielmehr können alle Resonatoren individuell und unabhängig voneinander auf vorbestimmte Frequenzen eingestellt werden. Dieser Effekt wird dadurch erzielt, dass die akustisch wirksamen Öffnungen gleichzeitig in verschiedene Richtungen wirken, und zwar zum Plenum einerseits und zur Brennkammer andererseits.

Der über die Auslegung einstellbare Spülluftmassenstrom erfüllt mehrere Aufgaben. Zum einen werden die Dämpfungsspektren der einzelnen Resonatoren bezüglich ihrer Frequenz verbreitert. Zum anderen werden die Hochfrequenzresonatoren gegen das Eindringen von Heißgas aus der Brennkammer gesperrt. Darüber hinaus wird die Temperatur der Resonatoren kontrolliert. Ferner wird die Mischrohranordnung auf der Heißseite gekühlt.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Brenneranordnung (1) mit einer Brennkammer (2), einer Vielzahl von in die Brennkammer (2) mündenden Mischkanälen, in denen während des bestimmungsgemäßen Betriebs eingeleitete Verbrennungsluft und eingeleiteter Brennstoff gemischt werden, und zumindest einem Resonator, der ein definiertes Resonatorvolumen und Resonatoröffnungen aufweist, wobei die Mischkanäle durch Mischrohre (5) gebildet sind, die sich axial durch einen Ringraum (12) erstrecken, der zwischen einer rohrförmigen Außenwand (8), einer radial von der Außenwand (8) beabstandet angeordneten rohrförmigen Innenwand(9), einer stromaufwärts angeordneten ringförmigen Stirnplatte (10) und einer stromabwärts angeordneten ringförmigen Stirnplatte (11) definiert ist, wobei die Stirnplatten (10, 11) mit Durchgangsöffnungen (16, 23) versehen sind, welche die Mischrohre (5) aufnehmen und/oder fortsetzen, wobei die Resonatoröffnungen des zumindest einen Resonators als Luftkanäle (17, 24) ausgebildet sind, die sich durch zumindest eine der Stirnplatten (10, 11) erstrecken, und wobei das Resonatorvolumen des zumindest einen Resonators durch zumindest einen Teil des Ringraums (12) gebildet ist, wobei zwischen der stromaufwärts angeordneten Stirnplatte (10) und der stromabwärts angeordneten Stirnplatte (11) zumindest eine ringförmige Trennplatte (13) vorgesehen ist, welche die Mischrohre (5) aufnehmende Durchgangsöffnungen (19) aufweist und den Ringraum (12) in Teilringräume (14, 15) unterteilt, wobei die stromabwärts angeordnete Stirnplatte (11) Luftkanäle (24) aufweist, **dadurch gekennzeichnet, dass** auch die stromaufwärts angeordnete Stirnplatte (10) Luftkanäle (17) aufweist, so dass Teilringräume (14, 15) Resonatorvolumina von zumindest zwei Resonatoren definieren, die einerseits in den kalten Plenumraum und andererseits in die heiße Brennkammer (2) auf verschiedene Frequenzen wirken.

2. Brenneranordnung (1) nach Anspruch 1, **dadurch gekennzeichnet, dass** die zumindest eine Trennplatte (13) mit einer Vielzahl von Spülluftkanälen (20) versehen ist, welche die Teilringräume (14, 15) strömungstechnisch miteinander verbinden.

3. Brenneranordnung (1) nach einem der Ansprüche 1 oder 2, **dadurch gekennzeichnet, dass** der zwischen der zumindest einen Trennplatte (13) und der stromabwärts angeordneten Stirnplatte (11) definierte Teilringraum (15) ein kleineres Volumen als derjenige Teilringraum (14) aufweist, der zwischen der stromaufwärts angeordneten Stirnplatte (10) und der Trennplatte (13) definiert ist.

4. Brenneranordnung (1) nach Anspruch 3, **dadurch gekennzeichnet, dass** das Volumen des zwischen der Trennplatte (13) und der stromabwärts angeordneten Stirnplatte (11) definierten Teilringraums (15) nicht mehr als 20% des Volumens desjenigen Teilringraums (14) beträgt, der zwischen der stromaufwärts angeordneten Stirnplatte (10) und der Trennplatte (13) definiert ist.

5. Brenneranordnung (1) nach einem der Ansprüche 1 bis 4, **dadurch gekennzeichnet, dass** der zwischen der zumindest einen Trennplatte (13) und der stromabwärts angeordneten Stirnplatte (11) definierte Teilringraum (15) durch sich radial erstreckende Trennwände (21) in eine Mehrzahl von Kammern (22) unterteilt ist.

6. Brenneranordnung (1) nach Anspruch 5, **dadurch gekennzeichnet, dass** das Volumen der Kammern (22) verschieden ist.

7. Brenneranordnung (1) nach einem der vorhergehenden Ansprüche, **dadurch gekennzeichnet, dass** die stromaufwärts angeordnete Stirnplatte (10) als eine die Mischrohre (5) aufnehmende und deren Gewicht tragende Trägerplatte ausgebildet ist.

## Claims

1. Burner arrangement (1) with a combustion chamber (2), a plurality of mixing ducts leading into the combustion chamber (2), in which ducts combustion air and fuel introduced during proper operation are mixed, and at least one resonator, which comprises a defined resonator volume and resonator openings, the mixing ducts being formed by mixing pipes (5), which extend axially through an annular space (12) defined between a tubular outer wall (8), a tubular inner wall (9) arranged radially at a distance from the outer wall (8), an annular end plate (10) arranged upstream and an annular end plate (11) arranged downstream, the end plates (10, 11) being provided with passage openings (16, 23), which accommodate and/or continue the mixing pipes (5), the resonator openings of the at least one resonator taking the form of air ducts (17, 24), which extend through at least one of the end plates (10, 11), and the resonator volume of the at least one resonator being formed by at least a portion of the annular space (12), at least one annular separator plate (13) being provided between the upstream end plate (10) and the downstream end plate (11), which separator plate comprises passage openings (19) accommodating the mixing pipes (5) and subdivides the annular space (12) into annular space portions (14, 15), the downstream end plate (11) having air ducts (24), **characterized in that** the upstream end plate (10) also has air ducts (17), such that annular space portions (14, 15) define resonator volumes of at least two resonators, which act on different frequencies on the one hand in the cold plenum space and on the other hand in the hot combustion chamber (2).

2. Burner arrangement (1) according to Claim 1, **characterized in that** the at least one separator plate (13) is provided with a plurality of purging air ducts (20), which connect the annular space portions (14, 15) together flow-wise.

3. Burner arrangement (1) according to one of Claims 1 or 2, **characterized in that** the annular space portion (15) defined between the at least one separator plate (13) and the downstream end plate (11) has a smaller volume than the annular space portion (14) defined between the upstream end plate (10) and the separator plate (13).

4. Burner arrangement (1) according to Claim 3, **characterized in that** the volume of the annular space portion (15) defined between the separator plate (13) and the downstream end plate (11) amounts to no more than 20 % of the volume of the annular space portion (14) defined between the upstream end plate (10) and the separator plate (13).

5. Burner arrangement (1) according to one of Claims 1 to 4, **characterized in that** the annular space portion (15) defined between the at least one separator plate (13) and the downstream end plate (11) is subdivided by radially extending partitions (21) into a plurality of chambers (22).

6. Burner arrangement (1) according to Claim 5, **characterized in that** the volume of the chambers (22) varies.

7. Burner arrangement (1) according to one of the preceding claims, **characterized in that** the upstream end plate (10) takes the form of a carrier plate accommodating the mixing pipes (5) and bearing their weight.

## Revendications

1. Agencement (1) de brûleur ayant une chambre de combustion (2), une pluralité de conduits de mélange, qui débouchent dans la chambre de combustion (2) et dans lesquels, pendant le fonctionnement conforme à ce qui est prescrit, de l'air de combustion introduit et du combustible introduit sont mélangés, et au moins un résonateur, qui a un volume de résonateur défini et des ouvertures de résonateur, les conduits de mélange étant formés par des tubes (5) de mélange, qui s'étendent axialement dans un espace (12) annulaire, défini entre une paroi (8) extérieure tubulaire, une paroi (9) intérieure tubulaire disposée à distance radialement de la paroi (8) extérieure, une plaque (10) frontale annulaire disposée en amont et une plaque (11) frontale annulaire disposée en aval, les plaques (10, 11) frontales étant pourvues d'ouvertures (16, 23) de traversée, qui reçoivent les tubes (5) de mélange et/ou les prolongent, les ouvertures du au moins un résonateur étant constituées en conduits (17, 24) pour de l'air, qui traversent au moins l'une des plaques (10, 11) frontales et le volume du au moins un résonateur étant formé par au moins une partie de l'espace (12) annulaire, dans lequel, entre la plaque (10) frontale disposée en amont et la plaque (11) frontale disposée en aval, est prévue au moins une plaque (13) de séparation annulaire, qui a des ouvertures (19) de passage recevant les tubes (5) de mélange et qui subdivise l'espace (12) annulaire en des sous-espaces (14, 15) annulaires, la plaque (11) frontale disposée en aval ayant des conduits (24) pour de l'air,
**caractérisé en ce que** la plaque (10) frontale disposée en amont a aussi des conduits (17) pour de l'air, de manière à ce que des sous-espaces (14, 15) annulaires définissent des volumes d'au moins deux résonateurs, qui agissent sur des fréquences différentes, d'une part dans la chambre d'accumulation froide et d'autre part dans la chambre de combustion (2) chaude.

2. Agencement (1) de brûleur suivant la revendication 1, **caractérisé en ce que** la au moins une plaque (13) de séparation est pourvue d'une pluralité de conduits (20) pour de l'air de balayage, qui mettent en communication entre eux en technique d'écoulement les sous-espaces (14, 15) annulaires.

3. Agencement (1) de brûleur suivant l'une des revendications 1 ou 2, **caractérisé en ce que** le sous-espace (15) annulaire, défini entre la au moins une plaque (13) de séparation et la plaque (11) frontale disposée en aval, a un volume plus petit que le sous-espace (14) annulaire, qui est défini entre la plaque (10) frontale disposée en amont et la plaque (13) de séparation.

4. Agencement (1) de brûleur suivant la revendication 3, **caractérisé en ce que** le volume du sous-espace (15) annulaire, défini entre la plaque (13) de séparation et la plaque (11) frontale disposée en aval, ne représente pas plus que 20% du volume du sous-espace (14) annulaire, qui est défini entre la plaque (10) frontale disposée en amont et la plaque (13) de séparation.

5. Agencement (1) suivant l'une des revendication 1 à 4, **caractérisé en ce que** le sous-espace (15) annulaire, défini entre la au moins une plaque (13) de séparation et la plaque (11) frontale disposée en aval, est subdivisé en une pluralité de chambres (22) par des cloisons (21) s'étendant radialement.

6. Agencement (1) suivant la revendication 5, **caractérisé en ce que** le volume des chambres (22) est différent.

7. Agencement (1) suivant l'une des revendications précédentes, **caractérisé en ce que** la plaque (10) frontale disposée en amont est constituée sous la forme d'une plaque de support recevant les tubes (5) de mélange et portant leur poids.
